# FASCICULE DE BREVET EUROPEEN

(11) **EP 3 529 421 B1**
(45) Date de publication et mention de la délivrance du brevet: **10.08.2022**
(21) Numéro de dépôt: 17793880.0
(22) Date de dépôt: 19.10.2017
(51) Int. Cl.: E03C 1/04

(54) **DISPOSITIF FORMANT PANNEAU DE DOUCHE ET PROCÉDÉ DE POSE D'UN DISPOSITIF FORMANT PANNEAU DE DOUCHE**
DUSCHPANELVORRICHTUNG UND VERFAHREN ZUR INSTALLATION EINER DUSCHPANELVORRICHTUNG
SHOWER PANEL DEVICE AND METHOD FOR INSTALLING SHOWER PANEL DEVICE

(30) Priorité: 20.10.2016 FR 1670617
(43) Date de publication de la demande: 28.08.2019
(73) Titulaire: Les Robinets Presto, 92120 Montrouge (FR)
(72) Inventeur: BIJU-DUVAL, Rémi, 17110 Saint-Georges-de-Didonne (FR)
(74) Mandataire: Eidelsberg, Olivier Nathan
(86) Numéro de dépôt international: PCT/EP2017/076787
(87) Numéro de publication internationale: WO 2018/073383

(56) Documents cités:
- EP-A2- 1 950 355
- WO-A1-93/08724
- US-A- 3 333 284

## Description

La présente invention se rapporte à un dispositif formant panneau ou applique de douche, notamment pour collectivité, ainsi qu'à un procédé de pose d'un dispositif formant panneau de douche et à une douche comportant un panneau ou applique de douche.

Classiquement, un panneau de douche est constitué d'un panneau en forme de boîtier sensiblement parallélépipédique rectangle destiné à être fixé en applique sur un mur pour former une douche, un pommeau de douche faisant saillie en partie haute d'une face avant du boîtier, tandis qu'en partie basse se trouvent des éléments de commande de la douche, par exemple des boutons pour la température, la sélection d'une douche principale ou d'une douchette manuelle et la commande temporisée, des tuyaux de raccordement s'étendant entre les éléments de commande et le pommeau de douche et la douchette et entre les éléments de commande et les arrivées d'eau chaude/froide en étant reçus à l'intérieur du boîtier.

On connaît déjà dans l'art antérieur des panneaux de ce genre, par exemple de US 3 333 284 ou de EP 1 950 355. Les panneaux sont fixés directement au mur, notamment par l'intermédiaire de vis. L'installation, notamment la fixation au mur, des panneaux connus est particulièrement difficile compte tenu notamment du poids total du panneau constitué du boîtier, du pommeau et des éléments de commande, ainsi que de la nécessité de raccorder les tuyaux aux arrivées d'eau et de les positionner à l'intérieur du panneau avant sa fixation. Cette opération de pose particulièrement compliquée nécessite classiquement la présence d'au moins deux personnes pour sa réalisation. De même, lorsqu'une réparation doit être effectuée sur le panneau, par exemple pour remplacer un pommeau de douche ou un bouton de commande défectueux, l'opération est également compliquée, puisqu'il faut retirer le panneau, puis le remettre. Enfin, les opérations d'hivernage, par exemple pour les douches communes dans les campings, nécessitent de retirer les panneaux à la fin de la saison estivale, de les stocker pendant l'hiver et de les poser de nouveau au début de la saison, ce qui implique d'une part des opérations compliquées aussi bien pour l'enlèvement que pour la pose de nouveau et d'autre part de disposer de place pour le stocker.

Un panneau de douche suivant le préambule de la revendication 4 est connu de WO 93/08724.

La présente invention vise à surmonter les inconvénients de l'art antérieur en proposant un procédé de pose de panneau de douche, notamment pour collectivités, qui permet une pose et un retrait plus simple ainsi qu'un panneau de douche, notamment pour collectivités, dont la pose et le retrait sont particulièrement simplifiés par rapport aux dispositifs de l'art antérieur.

Suivant l'invention, un procédé de pose d'un panneau de douche, notamment pour collectivités, destiné à être monté en applique sur un mur est tel que défini à la revendication 1.

Suivant un mode de réalisation, on fixe le boîtier en U au support en laissant l'espace intérieur accessible, on connecte les tuyaux ou conduits destinés à se connecter aux arrivées d'eau chaude et/ou froide, notamment à l'arrière du panneau, et on ferme l'espace intérieur. Suivant un autre mode de réalisation, on connecte les tuyaux ou conduits destinés à se connecter aux arrivées d'eau chaude et/ou froide, notamment en partie haute ou basse du panneau, après la fermeture de l'espace intérieur.

Suivant un aspect avantageux de l'invention, un panneau de douche, notamment pour collectivités, destiné à être monté en applique sur un mur est tel que défini à la revendication 4, des perfectionnements étant définis dans les sous-revendications 5 à 13.

Le boîtier ouvert est monté pivotant par l'intermédiaire d'au moins une charnière, notamment deux charnières inférieure et supérieure.

La au moins une charnière comporte un premier gond, respectivement une première douille, solidaire de l'élément support et un deuxième gond, respectivement une deuxième douille, solidaire du boîtier et un élément intermédiaire en forme de plaque comportant à ses extrémités deux douilles, respectivement deux gonds, pour coopérer avec les premier et deuxième gonds, respectivement les première et deuxième douilles.

L'axe du premier gond, respectivement de la première douille, est décalé vers l'intérieur du boîtier par rapport à l'axe du deuxième gond, respectivement de la deuxième douille, pour permettre, lorsque le panneau est monté sur le mur, un débattement supérieur à 90°, notamment un débattement pouvant aller jusqu'à 160°, malgré la forme en U du boîtier.

En particulier, l'élément intermédiaire en forme de plaque est coudé, la concavité du coude étant tournée à l'opposé de l'espace intérieur défini par le boîtier.

De préférence, l'axe du deuxième gond, respectivement de la deuxième douille, est sensiblement au niveau du fond du boîtier, à distance du bord de l'ouverture.

Suivant un mode de réalisation préféré de l'invention, les éléments de commande, par exemple un bouton-poussoir à temporisation, un bouton de réglage de la température, un levier de sélection de la douche/douchette manuelle, ainsi que leur raccord respectif aux tuyaux vers les points d'alimentation et vers le pommeau de la douche et/ou de la douchette manuelle, sont fixés ensemble sur un élément rapporté comportant une plaque auxiliaire formant platine reçue dans une ouverture correspondante formée dans la paroi avant du boîtier, la plaque auxiliaire pouvant être retirée facilement, notamment pour l'hivernage.

Suivant un autre aspect avantageux de l'invention, indépendant de l'aspect précédemment mentionné, mais pouvant, de manière avantageuse, être mis en œuvre en combinaison avec celui-ci, un panneau de douche, notamment pour collectivité, destiné à être monté en applique sur un mur, comporte un boîtier, ayant une section en U définissant entre son ouverture et au moins une paroi avant un espace intérieur, dans lequel sont reçus les éléments de commande de la douche, notamment temporisés, ainsi que des tuyaux ou conduits pour connecter les arrivées d'eau chaude et/ou froide, les éléments de commande et au moins une sortie principale pour l'eau, notamment munie d'un pommeau de douche, et au moins un élément de support du panneau au mur destiné à être fixé au mur, par exemple deux traverses supérieure et inférieure, le boîtier ouvert étant monté pivotant par rapport au au moins un élément support. De préférence, l'élément support comporte un cadre support constitué de deux traverses horizontales inférieure et supérieure et de deux tiges verticales montées coulissantes par rapport aux deux traverses.

De préférence, un capot inférieur s'adaptant au bord inférieur du boîtier est fixé au cadre, notamment aux extrémités des deux tiges, de sorte que lorsque le boîtier est monté sur le cadre, le boîtier est fermé sur le dessous par le capot inférieur.

De préférence, le boîtier comporte un capot supérieur fermant le boîtier sur le dessus.

De préférence, au moins une tige du cadre coopère avec au moins un trou borgne respectif formé dans le boîtier pour empêcher le pivotement du boîtier.

La présente invention se rapporte aussi à un assemblage comportant un panneau de douche suivant l'une des revendications 4 à 11 et un élément de commande amovible ou platine comportant uniquement une plaque de base et des éléments de commande, par exemple un mitigeur, une vanne trois voies et un robinet temporisé, des éléments d'actionnement d'éléments de commande, par exemple un bouton rotatif pour régler la température, une manette de sélection entre une douche principale ou une douchette manuelle et un bouton poussoir de commande temporisée faisant saillie d'une première face extérieure de la plaque et les éléments de raccordement des éléments de commande associés pour le raccordement aux conduits/tuyaux vers l'alimentation en eau chaude ou froide, vers le pommeau de douche, la douchette.et analogue ainsi qu'entre eux faisant saillie d'une deuxième face intérieure de la plaque.

La platine (qui pourrait d'ailleurs être réalisée sous la forme d'un boîtier fermé ou cassette comportant simplement des orifices de sortie pour les tuyaux) comportant l'ensemble des éléments de commande du panneau de douche peut ainsi être changée, lorsqu'un élément de commande est défectueux ou lorsque l'on souhaite faire monter en gamme le panneau de douche. En outre, lors de l'installation d'un panneau suivant l'invention, on peut positionner la cassette uniquement après l'installation du profilé en U du panneau, ce qui diminue encore plus le poids à porter lors de la mise en place du profilé en U sur le support fixé au mur.

Suivant un mode de réalisation préféré, la plaque comporte au moins un rebord, de préférence un rebord périphérique faisant le tour de la plaque, en forme d'échelon, de sorte que, lorsque la plaque de l'élément rapporté est insérée par l'intérieur dans une ouverture de forme complémentaire formée dans la paroi avant d'un panneau de douche, le rebord vient buter contre le bord intérieur de l'ouverture.

L'accès aux moyens de commande n'est ainsi possible que par l'intérieur du panneau de douche, ce qui les protège contre des tentatives de vol et/ou de "démontage" ou détérioration.

De préférence, la plaque est fixée à la paroi avant au niveau du au moins un rebord.

Suivant un mode de réalisation, des conduits ou tuyaux sont connectés à une de leur extrémité à un raccord respectif issu de la face intérieure de l'élément rapporté et dont l'autre extrémité est destinée à être connectée vers les points d'alimentation et vers le pommeau de la douche et/ou de la douchette manuelle.

A titre d'exemple uniquement pour illustrer l'invention, on décrit un mode de réalisation préféré de l'invention en se reportant aux dessins, dans lesquels :
- la figure 1: est une vue en perspective à l'état ouvert d'un panneau de douche suivant un mode de réalisation de l'invention, le panneau étant fixé au mur ;
- la figure 2: est une vue de face de la partie formant l'élément de support au mur du boîtier du panneau de douche de la figure 1, le boîtier n'étant pas présent ;
- la figure 3: est une vue en perspective avant du boîtier du panneau de la figure 1, la plaque auxiliaire formant cassette de commande ayant été omise ;
- la figure 4: est une vue en perspective avant de la plaque auxiliaire formant cassette de commande et de tuyaux de raccordement associés du panneau de la figure 1, destinée à être encastrée dans l'ouverture frontale formée dans la paroi avant du boîtier de la figure 3 ;
- la figure 5: est une vue arrière de la plaque auxiliaire formant cassette de commande de la figure 4, les tuyaux de raccordement ayant été omis ;
- la figure 6: est une vue en perspective avant du boîtier complet, c'est-à-dire avec la cassette de commande encastrée dans l'ouverture frontale ;
- la figure 7: est une vue en perspective du côté avant d'une partie basse du panneau de la figure 1 à l'état fermé ou d'utilisation, le mur ayant été omis pour une meilleure compréhension ;
- la figure 8: est une vue en perspective du côté avant d'une partie basse du panneau de la figure 1 dans un état intermédiaire, tandis que les figures 8A et 8B sont des vues respectivement du côté arrière d'une partie basse et d'une partie haute du panneau à l'état intermédiaire représenté à la figure 8 ;
- les figures 9A, 9B et 9C: sont des vues en perspective représentant des étapes du montage du panneau au mur ;
- la figure 10: est une vue du panneau de la figure 1 pour lequel les connexions des tuyaux aux arrivées d'eau chaude et froide du réseau s'effectue à l'arrière du panneau, notamment à l'intérieur du cadre support, tandis qu'à la figure 1 ces connexions sont réalisées en partie haute du panneau ;
- la figure 11: est une vue d'une partie inférieure du panneau des figures 1 ou 10 ;
- la figure 11A: est une vue à plus grande échelle de la partie A encerclée de la figure 11 ; et
- la figure 12: est une vue éclatée de la partie inférieure de la figure 11, la platine étant représentée à distance de l'ouverture formée dans la paroi avant pour sa réception.

A la figure 1, il est représenté un panneau de douche suivant l'invention monté sur un mur M vertical. Le panneau de douche comporte un boîtier 1 de forme sensiblement parallélépipédique rectangle ouvert à l'arrière et ayant une paroi 2 avant et deux parois latérales 3 et 4 gauche et droite. Le boîtier 1 définit ainsi entre les parois 2, 3 et 4 un espace intérieur ouvert du côté du mur et qui reçoit en son sein des éléments de commande de la douche, ainsi que les tuyaux 22, 23, 24, 25, 26 et 27 de liaison entre les alimentations 5 et 6 en eau chaude et froide, le pommeau de douche principal et la douchette murale respectivement et le mitigeur 28, le dispositif 29 de temporisation et le dispositif 30 de sélection entre la douche (en haut) et la douchette manuelle (en bas).

Le panneau de douche comporte en outre deux traverses 8 et 9 en forme de plaque respectivement supérieure et inférieure, qui sont fixées au mur M par l'intermédiaire de vis 10.

Le boîtier 1 comporte un élément 14 formant capot supérieur qui ferme l'espace intérieur défini par le boîtier 1 avant sur le dessus, la fixation du capot 14 supérieur étant réalisée par l'intermédiaire de vis au niveau des bords supérieurs. Suivant un autre mode de réalisation possible, le capot 14 supérieur pourrait être d'une pièce avec les parois 2, 3 et 4.

Les deux traverses 8 et 9 forment en outre avec deux tiges cylindriques verticales 16 et 17 un cadre de support, les tiges étant montées coulissantes par rapport aux deux traverses 8 et 9 en passant respectivement dans des douilles 18. Un capot 15 inférieur de forme adaptée pour fermer le boîtier 1 par le dessous est fixé aux extrémités inférieures des tiges 16 et 17.

Deux butées 20 sont solidaires de la tige 17 et l'empêchent dans son déplacement vers le bas au-delà d'une certaine limite. D'autre part, des ressorts 21 sont montés le long des tiges 16 et 17 entre la traverse 9 inférieure et le capot 15 inférieur solidaire des tiges 16 et 17. Les tiges 16 et 17 font saillie au-delà de la traverse 8 supérieure en vue de coopérer avec le capot 14 supérieur. La coopération des tiges 16 et 17 avec les capots 14 et 15 supérieur et inférieur peut être vue notamment aux figures 8, 8A et 8B. Deux trous borgnes 32 et 33 font saillie de la face inférieure ou intérieure du capot 14, les extrémités supérieures des tiges 16 et 17 pouvant pénétrer dans ces trous 32 et 33 par poussée vers le haut du capot inférieur 15, à l'encontre des forces des ressorts 21.

Ainsi, une fois que le boîtier 1 a été pivoté par rapport à la position de la figure 1 dans une position qui le met parallèle au mur M, de sorte que les bords inférieurs des parois 2, 3 et 4 du boîtier 1 viennent en correspondance avec le bord supérieur du capot 15 inférieur, l'installateur peut appliquer une pression vers le haut sur le capot 15 inférieur à l'encontre des ressorts pour faire en sorte que les tiges coulissent vers le haut et que les extrémités supérieures des tiges 16 et 17 viennent pénétrer dans les trous borgnes 32 et 33 jusqu'à ce que le bord supérieur du capot 15 inférieur vienne porter contre les bords inférieurs des parois 2, 3 et 4 du boîtier 1. On peut alors, par l'intermédiaire d'une vis 45, bloquer le panneau dans sa position d'utilisation. Lorsque l'on dévisse la vis 45, les ressorts 21 renvoient vers le bas les tiges 16 et 17, de sorte que leurs extrémités sortent des trous borgnes 32 et 33, libérant ainsi le boîtier pour permettre de l'ouvrir par pivotement.

Comme on le voit aux figures, le boîtier 1 ouvert, constitué de la paroi 2 avant, des plaques 3 et 4 latérales et du capot 14 supérieur, est monté pivotant à la manière d'une charnière sur les deux éléments supports 8 et 9 en forme de traverse qui sont fixés au mur M.

Deux gonds 30 cylindriques supérieur et inférieur font saillie verticalement respectivement des deux traverses 8 et 9 pour coopérer avec respectivement un élément 40 intermédiaire supérieur et inférieur. Chaque élément 40 intermédiaire est en forme de plaque coudée comportant à chacune de ses extrémités une douille respective 41 centrale et 42 latérale. La douille 41 centrale coopère avec le gond 30 issu de la traverse 8, 9, tandis que la douille 42 latérale coopère avec un gond 43 latéral solidaire du boîtier 2.

Le gond 43 latéral se trouve à l'intérieur du boîtier, à proximité du coin formé par la paroi 2 avant et la paroi 4 latérale droite. La plaque intermédiaire 40 est coudée. Elle comporte un tronçon latéral 50 s'étendant de la douille 42 latérale jusqu'au coude 51, puis un tronçon 52 central qui s'étend du coude 51 jusqu'à la douille 41 centrale. Le tronçon 52 central a une section en Y, comportant une partie de base 53 donc la section augmente progressivement et qui se termine en se séparant en deux fourches 54 et 55, qui chacune s'étende jusqu'à la douille latérale 42. Cette forme en Y du tronçon central assure une plus grande résistance de la charnière qui doit résister au poids du boîtier et des éléments qu'il enferme.

La forme coudée et/ou le décalage des deux gonds respectivement central et latéral fait/font que le boîtier peut effectuer une rotation supérieure à 90° avant que la paroi latérale droite ne vienne buter contre le mur M, en particulier une rotation de l'ordre de 160°, ce qui facilite grandement l'installation. En particulier, comme on peut le voir aux figures, les deux gonds 30 centraux font saillie des deux traverses 8 et 9 sensiblement au niveau du milieu de ces deux traverses.

L'installation d'un panneau suivant l'invention, comme représenté ci-dessus, est particulièrement simple.

L'utilisateur dans un premier temps positionne le cadre mural constitué des traverses 8 et 9, des deux tiges 16 et 17 et du capot 15 inférieur sur le mur M par des moyens classiques, notamment par vissage par des vis 10 vissées dans le mur. Il apporte ensuite le reste du panneau, à savoir le boîtier 1, pour le monter en recouvrant les deux gonds 30 par les douilles 41 des charnières 40. Il peut ensuite brancher les différents tuyaux à leur raccord respectif, soit en partie haute ou basse du boîtier (comme représenté aux figures) soit, suivant un autre mode de réalisation, à l'arrière du boîtier. En outre, il peut monter le boîtier 1, soit sans la platine 60 de commande, soit avec celle-ci préalablement fixée au panneau. En effet, la platine 60 est montée de manière amovible dans une ouverture 61 formée dans la paroi 2 avant du boîtier, de sorte qu'il peut la rajouter après avoir installé le panneau, ce qui simplifie plus encore l'installation en ayant un panneau particulièrement léger à tenir lors de son positionnement sur le mur. Une fois le panneau monté sur charnière au cadre mural, la platine de commande installée dans le panneau et les tuyaux raccordés, l'installateur n'a plus qu'à faire pivoter le boîtier 1 pour l'amener en correspondance avec le capot 15 inférieur, puis à pousser le panneau 15 vers le haut pour faire coulisser vers le haut les tiges 16 et 17 pour qu'elles viennent pénétrer dans les trous borgnes correspondants du capot 14 supérieur et d'autre part que les parois 2, 3 et 4 du boîtier viennent buter contre le bord supérieur du capot 15 inférieur pour bloquer toute possibilité de rotation du boîtier qui peut ensuite être bloqué définitivement par l'intermédiaire d'une vis 25. Le boîtier, ou l'espace intérieur défini par le profilé en U et le mur, est ainsi fermé.

Dans l'exemple ci dessus, on a décrit des gonds cylindriques issus des traverses 8 et 9 qui coopèrent avec des douilles formées dans la plaque intermédiaire. Il va de soi que l'inverse peut être fait tout en restant dans le domaine de l'invention. On peut aussi le faire comme décrit ci-dessus pour l'un des éléments intermédiaires et de manière inverse pour l'autre élément intermédiaire. On pourrait aussi prévoir un gond et une douille sur l'élément intermédiaire, plutôt que deux douilles ou deux gonds.

D'autre part, les tuyaux de raccordement sont souples et effectuent les raccordements suivants :
- Tuyau 22 :: raccordement entre le mitigeur 28 et le robinet temporisé.
- Tuyau 23 ou 24 :: raccordement eau chaude ou eau froide avec le mitigeur 28.
- Tuyau 25 :: raccordement entre le sélecteur 30 et la sortie d'eau principale vers le pommeau 7 de douche.
- Tuyau 26 :: raccordement entre le sélecteur 30 et la sortie d'eau auxiliaire vers la douchette manuelle (non représentée).
- Tuyau 27 :: raccordement entre le sélecteur 30 et le robinet temporisé 29.

Suivant un mode de réalisation préféré de l'invention, on choisit les matériaux et forme des différents éléments constitutifs du panneau, notamment du cadre, du boîtier et des charnières pour faire en sorte que à l'état ouvert du boîtier (figure 1) le boîtier soit incliné légèrement par rapport à la verticale définie par les tiges du cadre, par exemple d'un angle compris entre 1° et 5°. En position fermée (figure 7), le boîtier, adapté au cadre, est en revanche parallèle à la verticale définie par les tiges. Cette inclinaison permet une meilleure stabilité du boîtier à l'état ouvert, notamment une meilleure résistance aux contraintes, évitant ainsi une cassure intempestive au niveau des charnières.

Aux figures 4 et 5, il est représenté en détail une platine de commande suivant l'invention. La platine 60 comporte une plaque 63 rectangulaire de dimension complémentaire de l'ouverture 61, prolongée par un rebord 62 faisant sensiblement tout le tour de la plaque 63.

Ainsi, lorsque l'on introduit la platine 60 par l'intérieur du boîtier 1 dans l'ouverture 61, la plaque 63 s'adapte exactement à l'ouverture tandis que le rebord 62 périphérique vient buter contre le bord intérieur de l'ouverture. Une fois le rebord 62 plaqué contre la face intérieure de la paroi 2 avant du boîtier, on fixe de manière amovible la cassette par des vis dans les trous 65 formés dans le rebord 62 à la paroi avant.

De la face extérieure de la plaque 63 font saillie le bouton poussoir 66 du robinet 29 temporisé de la douche, une manette 67 de sélection du sélecteur 30 entre la douche principale et la douchette et un bouton rotatif 68 du mitigeur 28 pour le choix de la température de l'eau.

De la face intérieure de la plaque 63 font saillie, en correspondance avec le bouton 66, la manette 67 et le bouton 68, le reste du robinet temporisé, de la vanne trois voies et du mitigeur, notamment leur raccord respectif destiné à se raccorder aux tuyaux 22 à 27. On pourrait envisager de les enfermer dans un boîtier auxiliaire de protection ou cassette. Cependant, cela n'est pas une nécessité.

Ainsi, seuls les boutons d'actionnement sont à portée de l'utilisateur et celui-ci ne peut pas tirer vers lui la platine, en raison de la butée du rebord 62 contre le bord intérieur de l'ouverture 61. Dans le même temps, il est très simple pour le propriétaire de la douche de remplacer un bouton défectueux et/ou de changer totalement de platine, en retirant simplement celle-ci par l'intérieur, après ouverture du boîtier 1.

A la figure 10, les tuyaux 23 et 24 destinés à être connectés aux arrivées d'eau chaude et froide en provenance du réseau sont connectés aux arrivées sur le mur à l'arrière du panneau entre les deux traverses, à l'intérieur du cadre. Une fois le boîtier en U fixé sur les gonds du cadre support et les connexions au réseau réalisées, le boîtier est pivoté pour fermer l'espace intérieur et se trouve alors en position d'utilisation.

A la figure 1, les tuyaux 23 et 24 destinés à être connectés aux arrivées d'eau chaude et froide en provenance du réseau sont fixés à la traverse supérieure de manière à faire saillie par le haut du panneau, leur fixation étant réalisée pour permettre ensuite leur connexion aux arrivées d'eau issues du réseau. Une fois le boîtier en U fixé sur les gonds du cadre support et les fixations à la traverse supérieure en vue de la connexion au réseau réalisées, le boîtier est pivoté pour fermer l'espace intérieur et se trouve alors en position d'utilisation.

Aux figures 11 et 11A, il est représenté la manière dont la platine est fixée à la paroi avant. Cette fixation s'effectue par des pattes 80 fixées à la face intérieure de la paroi avant et venant presser la face intérieure de la platine, de sorte que cette dernière est prise en sandwich entre le bord de l'ouverture et les pattes. En outre, chaque patte comporte une vis 81 dont le vissage vers la platine a pour effet d'augmenter la force de pression des pattes contre la platine et bloquer ainsi cette dernière en position.

## Revendications

1. Procédé de pose d'un panneau de douche, notamment pour collectivité, destiné à être monté en applique sur un mur, comportant un boîtier (1), ayant une section en U définissant entre son ouverture et au moins une paroi (2) avant un espace intérieur dans lequel sont reçus les éléments de commande de la douche, notamment temporisés, ainsi que des tuyaux ou conduits pour connecter les arrivées d'eau chaude et/ou froide, les éléments de commande et au moins une sortie principale pour l'eau, notamment munie d'un pommeau de douche, et au moins un élément (8, 9, 15, 16, 17) de support du panneau au mur destiné à être fixé au mur, par exemple deux traverses supérieure et inférieure, est **caractérisé en ce qu'**il comporte les étapes suivantes :
- on fixe le support sur le mur ; puis
- on fixe le boîtier en U au support et on ferme l'espace intérieur, le boîtier étant monté pivotant par rapport au au moins un élément (8, 9, 15, 16, 17) support, le boîtier (1) ouvert étant monté pivotant par l'intermédiaire d'au moins une charnière, notamment deux charnières (30, 40, 41, 42, 43) inférieure et supérieure, et
la au moins une charnière comporte un premier gond, respectivement une première douille, solidaire de l'élément support et un deuxième gond (43), respectivement une deuxième douille, solidaire du boîtier (1) et un élément (40) intermédiaire en forme de plaque comportant à ses extrémité deux douilles (41, 42), respectivement deux gonds, pour coopérer avec les premier et deuxième gonds, respectivement les première et deuxième douilles,
l'axe du premier gond (30), respectivement de la première douille, étant décalé vers l'intérieur du boîtier (1) par rapport à l'axe du deuxième gond (43), respectivement de la deuxième douille, pour permettre lorsque le panneau est monté sur le mur un débattement supérieur à 90°, notamment un débattement pouvant aller jusqu'à 160°, malgré la forme en U de la section du boîtier.

2. Procédé suivant la revendication 1, **caractérisé en ce qu'**on fixe le boîtier en U au support en laissant l'espace intérieur accessible, on connecte les tuyaux ou conduits destinés à se connecter aux arrivées d'eau chaude et/ou froide, notamment à l'arrière du panneau, et on ferme l'espace intérieur.

3. Procédé suivant la revendication 1, **caractérisé en ce qu'**on connecte les tuyaux ou conduits destinés à se connecter aux arrivées d'eau chaude et/ou froide, notamment en partie haute ou basse du panneau, après la fermeture de l'espace intérieur.

4. Panneau de douche, notamment pour collectivité, destiné à être monté en applique sur un mur, comportant un boîtier (1) ouvert, ayant une section en U et définissant entre son ouverture et au moins une paroi (2) avant un espace intérieur dans lequel sont reçus les éléments (28, 29, 30) de commande de la douche, notamment temporisés, ainsi que des tuyaux ou conduits pour connecter les arrivées d'eau chaude et/ou froide, les éléments de commande et au moins une sortie principale pour l'eau, notamment munie d'un pommeau de douche, et au moins un élément (8 ; 9) de support du panneau au mur destiné à être fixé au mur, par exemple deux traverses (8, 9) supérieure et inférieure, **caractérisé en ce que** le boîtier (1) est monté pivotant par rapport au au moins un élément (8, 9, 15, 16, 17) support, le boîtier (1) ouvert étant monté pivotant par l'intermédiaire d'au moins une charnière, notamment deux charnières (30, 40, 41, 42, 43) inférieure et supérieure, et
la au moins une charnière comporte un premier gond (30), respectivement une première douille, solidaire de l'élément support et un deuxième gond (43), respectivement une deuxième douille, solidaire du boîtier (1) et un élément (40) intermédiaire en forme de plaque comportant à ses extrémité deux douilles (41, 42), respectivement deux gonds, pour coopérer avec les premier et deuxième gonds, respectivement les première et deuxième douilles,
l'axe du premier gond (30), respectivement de la première douille, étant décalé vers l'intérieur du boîtier (1) par rapport à l'axe du deuxième gond (43), respectivement de la deuxième douille, pour permettre lorsque le panneau est monté sur le mur un débattement supérieur à 90°, notamment un débattement pouvant aller jusqu'à 160°, malgré la forme en U de la section du boîtier.

5. Panneau suivant la revendication 4, **caractérisé en ce que** l'élément (40) intermédiaire en forme de plaque est coudé, la concavité du coude (51) étant tournée à l'opposé de l'espace intérieur défini par le boîtier.

6. Panneau suivant la revendication 4 ou 5, **caractérisé en ce que** l'axe du deuxième gond, respectivement de la deuxième douille, est sensiblement au niveau du fond du boîtier, à distance du bord de l'ouverture.

7. Panneau suivant l'une des revendications 4 à 6, **caractérisé en ce que** les éléments de commande, par exemple un bouton-poussoir (29) à temporisation, un bouton (30) de réglage de la température, un levier (28) de sélection de la douche/douchette manuelle, ainsi que leur raccord respectif aux tuyaux vers les points d'alimentation et vers le pommeau de la douche et/ou de la douchette manuelle, sont fixés ensemble sur un élément rapporté comportant une plaque auxiliaire formant platine (60) reçue dans une ouverture (61) correspondante formée dans la paroi (2) avant du boîtier, la plaque auxiliaire pouvant être retirée facilement, notamment pour l'hivernage.

8. Panneau suivant l'une des revendications 4 à 7, **caractérisé en ce que** l'élément support comporte un cadre (8, 9, 16, 17) support constitué de deux traverses horizontales inférieure et supérieure et de deux tiges verticales montées coulissantes par rapport aux deux traverses.

9. Panneau suivant la revendication 8, **caractérisé en ce qu'**un capot (15) inférieur s'adaptant au bord inférieur du boîtier (1) est fixé au cadre (8, 9, 16, 17) notamment aux extrémités des deux tiges (16, 17), de sorte que lorsque le boîtier est monté sur le cadre, le boîtier est fermé sur le dessous par le capot inférieur.

10. Panneau suivant l'une des revendications 4 à 9, **caractérisé en ce que** le boîtier (1) comporte un capot (14) supérieur fermant le boîtier sur le dessus.

11. Panneau suivant l'une des revendications 8 à 10, **caractérisé en ce qu'**au moins une tige (16, 17) du cadre coopère avec au moins un trou borgne respectif formé dans le boîtier (1) pour empêcher le pivotement du boîtier.

12. Assemblage comportant un panneau de douche suivant l'une des revendications 4 à 6 ou 8 à 11 et un desdits éléments de commande, l'élément de commande étant amovible, ou l'assemblage comportant une platine comportant uniquement une plaque de base et les éléments de commande, par exemple un mitigeur (28), une vanne trois voies et un robinet temporisé, des éléments d'actionnement des éléments de commande, par exemple un bouton rotatif (68) pour régler la température, une manette de sélection (67) entre une douche principale ou une douchette manuelle et un bouton poussoir (66) de commande temporisée faisant saillie d'une première face extérieure de la plaque et les éléments de raccordement (22 à 27) des éléments de commande associés pour le raccordement aux conduits/tuyaux vers l'alimentation en eau chaude ou froide, vers le pommeau (7) de douche, la douchette et analogue ainsi qu'entre eux faisant saillie d'une deuxième face intérieure de la plaque (63), l'élément de commande amovible étant reçu de manière amovible dans une ouverture formée dans la paroi avant du panneau de douche.

13. Assemblage suivant la revendication 12, **caractérisé en ce que** la plaque (63) comporte au moins un rebord, de préférence un rebord périphérique (62) faisant le tour de la plaque, en forme d'échelon, de sorte que, lorsque la plaque de l'élément rapporté est insérée par l'intérieur dans l'ouverture (61) de forme complémentaire formée dans la paroi avant du panneau de douche, le rebord vient buter contre le bord intérieur de l'ouverture.

## Patentansprüche

1. Verfahren zur Installation eines Duschpanels, insbesondere für die Allgemeinheit, das dazu bestimmt ist, an einer Wand anliegend angebracht zu werden, umfassend ein Gehäuse (1), das einen U-förmigen Querschnitt aufweist, der zwischen seiner Öffnung und wenigstens einer vorderen Wand (2) einen Innenraum definiert, in welchem die Steuerelemente der Dusche, insbesondere mit Selbstschluss-Funktion, sowie Schläuche oder Leitungen, um die Heiß- und/oder Kaltwasserzuläufe, die Steuerelemente und wenigstens einen insbesondere mit einem Duschkopf ausgestatteten Hauptauslauf für das Wasser zu verbinden, aufgenommen sind, und wenigstens ein Element (8, 9, 15, 16, 17) zum Halten des Panels an der Wand, das dazu bestimmt ist, an der Wand befestigt zu werden, zum Beispiel zwei Querträger, einen oberen und einen unteren, **dadurch gekennzeichnet, dass** es die folgenden Schritte umfasst:
- die Halterung wird an der Wand befestigt; anschließend
- wird das U-förmige Gehäuse an der Halterung befestigt, und der Innenraum wird geschlossen, wobei das Gehäuse schwenkbar in Bezug auf wenigstens ein Halteelement (8, 9, 15, 16, 17) angebracht wird, wobei das offene Gehäuse (1) über wenigstens ein Drehgelenk, insbesondere zwei Drehgelenke (30, 40, 41, 42, 43), ein unteres und ein oberes, schwenkbar angebracht wird, und
wobei das wenigstens eine Drehgelenk einen ersten Zapfen bzw. eine erste Hülse, der bzw. die mit dem Halteelement fest verbunden ist, und einen zweiten Zapfen (43) bzw. eine zweite Hülse, der bzw. die mit dem Gehäuse (1) fest verbunden ist, und ein Zwischenelement (40) in Form einer Platte, die an ihren Enden zwei Hülsen (41, 42) bzw. zwei Zapfen umfasst, um mit dem ersten und dem zweiten Zapfen bzw. der ersten und der zweiten Hülse zusammenzuwirken, umfasst,
wobei die Achse des ersten Zapfens (30) bzw. der ersten Hülse in Bezug auf die Achse des zweiten Zapfens (43) bzw. der zweiten Hülse zum Inneren des Gehäuses (1) hin versetzt ist, um, wenn das Panel an der Wand angebracht ist, eine Auslenkung um mehr als 90° zu ermöglichen, insbesondere eine Auslenkung, die bis 160° betragen kann, trotz der U-Form des Querschnitts des Gehäuses.

2. Verfahren nach Anspruch 1, **dadurch gekennzeichnet, dass** das U-förmige Gehäuse an der Halterung befestigt wird und dabei der Innenraum zugänglich gelassen wird, die Schläuche oder Leitungen angeschlossen werden, die dazu bestimmt sind, mit den Heiß- und/oder Kaltwasserzuläufen verbunden zu werden, insbesondere an der Rückseite des Panels, und der Innenraum geschlossen wird.

3. Verfahren nach Anspruch 1, **dadurch gekennzeichnet, dass** die Schläuche oder Leitungen, die dazu bestimmt sind, mit den Heiß- und/oder Kaltwasserzuläufen verbunden zu werden, insbesondere im oberen oder unteren Teil des Panels, nach dem Schließen des Innenraums angeschlossen werden.

4. Duschpanel, insbesondere für die Allgemeinheit, das dazu bestimmt ist, an einer Wand anliegend angebracht zu werden, umfassend ein offenes Gehäuse (1), das einen U-förmigen Querschnitt aufweist und zwischen seiner Öffnung und wenigstens einer vorderen Wand (2) einen Innenraum definiert, in welchem die Steuerelemente (28, 29, 30) der Dusche, insbesondere mit Selbstschluss-Funktion, sowie Schläuche oder Leitungen, um die Heiß- und/oder Kaltwasserzuläufe, die Steuerelemente und wenigstens einen insbesondere mit einem Duschkopf ausgestatteten Hauptauslauf für das Wasser zu verbinden, aufgenommen sind, und wenigstens ein Element (8; 9) zum Halten des Panels an der Wand, das dazu bestimmt ist, an der Wand befestigt zu werden, zum Beispiel zwei Querträger (8, 9), einen oberen und einen unteren, **dadurch gekennzeichnet, dass** das Gehäuse (1) schwenkbar in Bezug auf wenigstens ein Halteelement (8, 9, 15, 16, 17) angebracht ist, wobei das offene Gehäuse (1) über wenigstens ein Drehgelenk, insbesondere zwei Drehgelenke (30, 40, 41, 42, 43), ein unteres und ein oberes, schwenkbar angebracht ist, und das wenigstens eine Drehgelenk einen ersten Zapfen (30) bzw. eine erste Hülse, der bzw. die mit dem Halteelement fest verbunden ist, und einen zweiten Zapfen (43) bzw. eine zweite Hülse, der bzw. die mit dem Gehäuse (1) fest verbunden ist, und ein Zwischenelement (40) in Form einer Platte, die an ihren Enden zwei Hülsen (41, 42) bzw. zwei Zapfen umfasst, um mit dem ersten und dem zweiten Zapfen bzw. der ersten und der zweiten Hülse zusammenzuwirken, umfasst,
wobei die Achse des ersten Zapfens (30) bzw. der ersten Hülse in Bezug auf die Achse des zweiten Zapfens (43) bzw. der zweiten Hülse zum Inneren des Gehäuses (1) hin versetzt ist, um, wenn das Panel an der Wand angebracht ist, eine Auslenkung um mehr als 90° zu ermöglichen, insbesondere eine Auslenkung, die bis 160° betragen kann, trotz der U-Form des Querschnitts des Gehäuses.

5. Panel nach Anspruch 4, **dadurch gekennzeichnet, dass** das Zwischenelement (40) in Form einer Platte abgewinkelt ist, wobei die Konkavität des Winkels (51) von dem durch das Gehäuse definierten Innenraum abgewandt ist.

6. Panel nach Anspruch 4 oder 5, **dadurch gekennzeichnet, dass** sich die Achse des zweiten Zapfens bzw. der zweiten Hülse im Wesentlichen am Boden des Gehäuses befindet, in einem Abstand vom Rand der Öffnung.

7. Panel nach einem der Ansprüche 4 bis 6, **dadurch gekennzeichnet, dass** die Steuerelemente, zum Beispiel eine Drucktaste (29) mit Selbstschluss-Funktion, ein Einstellknopf (30) für die Temperatur, ein Wahlhebel (28) für Dusche und Handbrause, sowie ihr jeweiliger Anschluss an die Schläuche, die zu den Versorgungspunkten und zum Duschkopf der Dusche und/oder der Handbrause führen, zusammen auf einem angefügten Element befestigt sind, das eine Hilfsplatte umfasst, die eine Platine (60) bildet, die in einer in der vorderen Wand (2) des Gehäuses ausgebildeten entsprechenden Öffnung (61) aufgenommen ist, wobei die Hilfsplatte leicht abgenommen werden kann, insbesondere zur Winterfestmachung.

8. Panel nach einem der Ansprüche 4 bis 7, **dadurch gekennzeichnet, dass** das Halteelement einen Halterahmen (8, 9, 16, 17) umfasst, der aus zwei horizontalen Querträgern, einem unteren und einem oberen, und aus zwei vertikalen Stangen, die in Bezug auf die zwei Querträger verschiebbar gelagert sind, besteht.

9. Panel nach Anspruch 8, **dadurch gekennzeichnet, dass** eine untere Abdeckkappe (15), die an den unteren Rand des Gehäuses (1) angepasst ist, am Rahmen (8, 9, 16, 17), insbesondere an den Enden der zwei Stangen (16, 17), befestigt ist, so dass, wenn das Gehäuse am Rahmen angebracht ist, das Gehäuse an der Unterseite durch die untere Abdeckkappe verschlossen ist.

10. Panel nach einem der Ansprüche 4 bis 9, **dadurch gekennzeichnet, dass** das Gehäuse (1) eine obere Abdeckkappe (14) umfasst, die das Gehäuse an der Oberseite verschließt.

11. Panel nach einem der Ansprüche 8 bis 10, **dadurch gekennzeichnet, dass** wenigstens eine Stange (16, 17) des Rahmens mit wenigstens einem jeweiligen Sackloch zusammenwirkt, das im Gehäuse (1) ausgebildet ist, um das Schwenken des Gehäuses zu verhindern.

12. Anordnung, umfassend ein Duschpanel nach einem der Ansprüche 4 bis 6 oder 8 bis 11 und eines der Steuerelemente, wobei das Steuerelement lösbar ist, oder Anordnung, umfassend eine Platine, die nur eine Grundplatte und die Steuerelemente umfasst, zum Beispiel ein Mischventil (28), ein Dreiwegeventil und einen Hahn mit Selbstschluss-Funktion, Elemente zur Betätigung der Steuerelemente, zum Beispiel einen Drehknopf (68) zum Regeln der Temperatur, einen Einstellknopf (67) zur Wahl zwischen einer Hauptdusche und einer Handbrause und einen Druckknopf (66) zur Steuerung mit Selbstschluss-Funktion, die von einer äußeren ersten Seite der Platte vorstehen, und die Anschlusselemente (22 bis 27) der zugeordneten Steuerelemente für den Anschluss an die Leitungen/Schläuche, die zum Heiß- oder Kaltwasseranschluss, zum Duschkopf (7), zur Handbrause und dergleichen führen, sowie zwischen ihnen, die von einer inneren zweiten Seite der Platte (63) vorstehen, wobei das lösbare Steuerelement lösbar in einer Öffnung aufgenommen ist, die in der vorderen Wand des Duschpanels ausgebildet ist.

13. Anordnung nach Anspruch 12, **dadurch gekennzeichnet, dass** die Platte (63) wenigstens eine Randleiste, vorzugsweise eine um die Platte umlaufende, stufenförmige Umfangsrandleiste (62) umfasst, so dass, wenn die Platte des angefügten Elements von innen in die in der vorderen Wand des Duschpanels ausgebildete Öffnung (61) von komplementärer Form eingesetzt wird, die Randleiste am Innenrand der Öffnung zur Anlage kommt.

## Claims

1. Method for fitting a shower panel, notably for communal use, intended to be surface-mounted on a wall, comprising a housing (1), with a U-shaped section defining between its opening and at least one front side (2) an interior space containing the shower controls, notably timed, and the pipes or ducts for connecting the hot and/or cold water inlets, the controls and at least one main outlet for the water, notably fitted with a shower head, and at least one wall support element (8, 9, 15, 16, 17) for the panel intended to be fixed to the wall, for example two cross-members, one upper and one lower, **characterised in that** it includes the following steps:
- the support is fixed to the wall; then
- the U-shaped housing is fixed to the support and the interior space is closed, the housing being able to rotate with respect to at least one support element (8, 9, 15, 16, 17), the open housing (1) being mounted so that it can rotate by means of at least one hinge, notably two hinges, a lower one and an upper one (30, 40, 41, 42, 43), and
the at least one hinge includes a first pin, respectively a first bush, integral with the support element and a second pin (43), respectively a second bush, integral with the housing (1) and an intermediate element (40) in the form of a plate having at its ends two bushes (41, 42), respectively two pins, that engage with the first and second pins, respectively the first and second bushes, the centre line of the first pin (30), respectively the first bush, being offset towards the interior of the housing (1) with respect to the centre line of the second pin (43), respectively the second bush, to permit a travel of greater than 90° when the panel is mounted on the wall, notably a travel of up to 160°, in spite of the U-shape of the section of the housing.

2. Method according to claim 1, **characterised in that** the U-shaped housing is fixed to the support leaving the interior space accessible, the pipes or ducts to be connected to the hot and/or cold water inlets, notably at the back of the panel, and the interior space is closed.

3. Method according to claim 1, **characterised in that** the pipes or ducts to be connected to the hot and/or cold water inlets are connected, notably at the top or bottom of the panel, after closing the interior space.

4. Shower panel, notably for communal use, intended to be surface-mounted on a wall, comprising an open housing (1), with a U-section defining between its opening and at least one front side (2) an interior space containing the shower controls (28, 29, 30), notably timed, and the pipes or ducts to connect the hot and/or cold inlets water, the controls and at least one main outlet for water, notably fitted with a shower head, and at least one panel support element (8 ; 9) or wall mounting, for example two cross-members (8, 9), one upper and one lower, **characterised in that** the housing (1) can rotate with respect to the at least one support element (8, 9, 15, 16, 17), the open housing (1) being able to rotate on at least one hinge, notably two lower and upper hinges (30, 40, 41, 42, 43), and
the at least one hinge comprises a first pin (30), respectively a first bush, integral with the support element and a second pin (43), respectively a second bush, integral with the housing (1) and an intermediate element (40) in the form of a plate including at its ends two bushes (41, 42), respectively two pins, working with the first and second pins, respectively the first and second bushes,
the centre line of the first pin (30), respectively the first bush, being offset towards the interior of the housing (1) with respect to the centre line of the second pin (43), respectively of the second bush, so that when the panel is mounted on the wall it can travel more than 90°, notably up to 160°, in spite of the U-shape of the cross section of the housing.

5. Panel according to claim 4, **characterised in that** the intermediate element (40) in the form of a plate is bent, the concave side of the bend (51) facing away from the interior space defined by the housing.

6. Panel according to claim 4 or 5, **characterised in that** the centre line of the second pin, respectively the second bush, is essentially at the bottom of the housing, at a distance from the edge of the opening.

7. Panel according to one of claims 4 to 6, **characterised in that** the controls, for example a knob (29) on a timer, a knob (30) for adjusting the temperature, a lever (28) to select the main shower/hand shower, and their respective connection to the pipes to the water supply and to the shower head and/or the hand shower, are mounted together on a detachable element comprising an auxiliary plate forming a base (60) mounted in a corresponding opening (61) formed in the front wall (2) of the housing, it being possible to remove the auxiliary plate easily, notably for winter storage.

8. Panel according to one of claims 4 to 7, **characterised in that** the support element comprises a support frame (8, 9, 16, 17) constituted of two horizontal lower and upper cross-members and two vertical rods that can slide with respect to the two cross-members.

9. Panel according to claim 8, **characterised in that** a lower cover (15) fitting the lower edge of the housing (1) is fixed to the frame (8, 9, 16, 17), notably at the ends of the two rods (16, 17), so that when the housing is mounted on the frame, the housing is closed at the bottom by the lower cover.

10. Panel according to one of claims 4 to 9, **characterised in that** the housing (1) comprises an upper cover (14) closing the housing at the top.

11. Panel according to one of claims 8 to 10, **characterised in that** at least one rod (16, 17) of the frame engages with at least one respective blind bush formed in the housing (1) to prevent rotation of the housing.

12. Assembly comprising a shower panel according to claims 4 to 6 or 8 to 11 and one of said controls, the control being removable, or the assembly comprising a base comprising only one base plate and the controls, for example a mixer (28), a three-way valve and a timed valve, elements for actuating the controls, for example a rotary knob (68) to adjust the temperature, a lever (67) to select either a main shower or a hand shower and a timed control knob (66) projecting from a first exterior side of the plate and connection elements (22 to 27) for the associated controls for connecting the ducts/pipes to the hot or cold water supply, the shower head (7), the hand shower and similarly projecting between them from a second interior side of the plate (63), the removable control being removably contained into an opening formed in the front side of the shower panel.

13. Assembly according to claim 12, **characterised in that** the plate (63) includes at least one flange, preferably a peripheral stepped flange (62) all around the plate so that, when the plate of the detachable element is inserted from the interior into the opening (61) of complementary shape formed in the front wall of the shower panel, the flange butts against the interior edge of the opening.
